# EUROPÄISCHE PATENTSCHRIFT

(11) **EP 2 939 954 B1**
(45) Veröffentlichungstag und Bekanntmachung des Hinweises auf die Patenterteilung: **26.02.2020**
(21) Anmeldenummer: 15164589.2
(22) Anmeldetag: 22.04.2015
(51) Int. Cl.: B65F 1/10, B65F 1/14

(54) **UNTERFLUR-MÜLLSAMMELEINRICHTUNG SOWIE VERFAHREN ZUM BEFÜLLEN EINER SOLCHEN UNTERFLUR-MÜLLSAMMELEINRICHTUNG**
INSERTION COLUMN FOR AN UNDERGROUND REFUSE COLLECTING DEVICE AND UNDERGROUND REFUSE COLLECTING DEVICE
COLONNE D'INTRODUCTION POUR UN DISPOSITIF DE COLLECTE DE DÉCHETS SOUTERRAIN ET DISPOSITIF DE COLLECTE DE DÉCHETS SOUTERRAIN

(30) Priorität: 30.04.2014 DE 102014006349
(43) Veröffentlichungstag der Anmeldung: 04.11.2015
(73) Patentinhaber: ESE World B.V., 6199 AM Maastricht-Airport (NL)
(72) Erfinder: Fröhlingsdorf, Udo, 57462 Olpe (DE); Verhesen, P.H.M, 6063 CS Vlodrop (NL)
(74) Vertreter: Müller & Schubert

(56) Entgegenhaltungen:
- EP-A1- 2 368 813
- WO-A1-98/42596
- FR-A1- 2 787 095
- FR-A1- 2 956 860

## Beschreibung

Die vorliegende Erfindung betrifft zunächst eine Unterflur-Müllsammeleinrichtung gemäß dem Oberbegriff des Anspruchs 1. Weiterhin betrifft die Erfindung auch ein Verfahren zum Befüllen dieser Unterflur-Müllsammeleinrichtung gemäß Anspruch 13.

Große Abfallmengen im urbanen Umfeld sind eine logistische und architektonische Herausforderung. Aus diesem Grund sind in der Vergangenheit so genannte Unterflur-Müllsammeleinrichtungen entwickelt worden. Hierbei handelt es sich um unterirdische oder semi-unterirdische Abfallsysteme. Derartige Abfallsysteme erfüllen alle Anforderungen an Sauberkeit, Ästhetik und Umweltfreundlichkeit. Sie überzeugen insbesondere durch weniger Entsorgungsfahrten und die Entleerung insbesondere im 1-Mann-Betrieb.

Unterflur-Müllsammeleinrichtungen bestehen oberirdisch aus einer Einwurfsäule, welche wenigstens eine Einwurföffnung für Müll aufweist. Unterirdisch, oder zumindest semi-unterirdisch ist ein großer Aufnahmebehälter vorgesehen, der beispielsweise bis zu 5m³ Fassungsvermögen haben kann. An seinem oberen Ende steht der Aufnahmebehälter mit der Einwurfsäule in Verbindung. Müll, der über die Einwurfsäule eingeworfen wird, gelangt durch diese in den Aufnahmebehälter hinein. Beispielsweise kann der Aufnahmebehälter an seinem oberen Ende mit einer Abdeckplatte abgedeckt sein. Durch die Abdeckplatte wird der Aufnahmebehälter nach oben abgeschlossen. Auf der Abdeckplatte befindet sich dann die Einwurfsäule. Die Abdeckplatte weist bevorzugt eine Einfüllöffnung auf, die mit der Einwurfsäule zusammenwirkt.

Oberirdisch sichtbar ist in der Regel nur die Einwurfsäule, die nur einen geringen Platzbedarf hat, und die in einem ansprechenden Design ausgebildet sein kann. Weiterhin kann auch die Abdeckplatte des Aufnahmebehälters sichtbar sein. Die eigentliche Lagerung des Mülls erfolgt in dem großen, unterirdischen oder zumindest semi-unterirdischen Aufnahmebehälter.

Die Entleerung einer solchen Unterflur-Müllsammeleinrichtung kann beispielsweise mittels eines Krans erfolgen. Dazu verfügt die Unterflur-Müllsammeleinrichtung beispielsweise über eine Greifeinrichtung, die vom Kran gegriffen werden kann. Insbesondere ist vorgesehen, dass diese Greifeinrichtung an der Einwurfsäule vorgesehen ist, wobei dies nicht zwingend erforderlich ist. Mittels des Krans wird dann die Einwurfsäule mit dem darin befestigten Aufnahmebehälter aus dem Boden herausgezogen. Der Aufnahmebehälter kann anschließend in ein Müll-Sammelfahrzeug entleert werden. Damit es während des Entleerungsvorgangs, bei dem sich der Aufnahmebehälter folglich nicht in der dafür vorgesehenen Grube befindet, nicht zu Unfällen kommt, werden optional Sicherheits-Plattformen verwendet, die die Grube während des Entleerungsvorgangs des Aufnahmebehälters verschließen. Nach erfolgter Entleerung wird der Aufnahmebehälter wieder im Boden versenkt, so dass er im regulären Betrieb nicht sichtbar ist.

In der EP 2 368 813 A1 ist eine Einwurfeinrichtung für eine Unterflur-Müllsammeleinrichtung beschrieben. Die Einwurfeinrichtung weist eine Verschalung auf einer Bodenplatte auf, wobei die Verschalung aus zwei gegeneinander schwenkbar gelagerten Halbschalen besteht. Die erste Halbschale weist eine Öffnung für eine Einfüllklappe, die zweite Halbschale eine Servicetür auf.

In der FR 2 787 095 A21 ist eine Anzeigeeinrichtung für die Abfüllung, Verriegelung und Sicherheit einer Müll-Einwurfeinrichtung eines unterirdischen Müllcontainers offenbart.

Die FR 2 956 860 A1 beschreibt eine Unterflur-Müllsammeleinrichtung gemäß dem Oberbegriff des Anspruchs 1.

Der vorliegenden Erfindung liegt die Aufgabe zugrunde, eine Unterflur-Müllsammeleinrichtung bereitzustellen, welche eine Einwurfsäule mit verbesserten Eigenschaften aufweist. Weiterhin soll auch ein Verfahren zum Befüllen einer solchen Unterflur-Müllsammeleinrichtung bereitgestellt werden.

Diese Aufgabe wird erfindungsgemäß gelöst durch die Unterflur-Müllsammeleinrichtung mit den Merkmalen gemäß dem unabhängigen Patentanspruch 1 sowie durch das Verfahren zum Befüllen einer Unterflur-Müllsammeleinrichtung mit den Merkmalen gemäß dem unabhängigen Patentanspruch 13. Weitere Merkmale und Details der Erfindung ergeben sich aus den Unteransprüchen, der Beschreibung sowie den Zeichnungen. Dabei gelten Merkmale und Details, die im Zusammenhang mit der erfindungsgemäßen Unterflur-Müllsammeleinrichtung beschrieben sind, vollumfänglich auch im Zusammenhang mit dem erfindungsgemäßen Verfahren, und umgekehrt, so dass hinsichtlich der Offenbarung wechselseitig vollinhaltlich Bezug genommen und verwiesen wird.

Gemäß dem ersten Aspekt der vorliegenden Erfindung wird eine Unterflur-Müllsammeleinrichtung bereitgestellt, aufweisend einen Aufnahmebehälter zur Aufnahme von Müll, sowie eine Abdeckplatte, welche den Aufnahmebehälter nach oben abschließt, wobei in der Abdeckplatte eine Einfüllöffnung für Müll vorgesehen ist, sowie weiterhin aufweisend eine Einwurfsäule für Müll, welche mit der Einfüllöffnung in der Abdeckplatte zusammenwirkt, wobei die Einwurfsäule innerhalb der Einfüllöffnung einfahrbar und ausfahrbar angeordnet ist. Die Unterflur-Müllsammeleinrichtung ist dadurch gekennzeichnet, dass die Einwurfsäule in zwei oder mehr Einwurfsäulenelemente unterteilt ist, dass die zwei oder mehr Einwurfsäulenelemente beweglich angeordnet sind, dass die Unterflur-Müllsammeleinrichtung eine Antriebseinrichtung zur Bewegung von wenigstens einem Einwurfsäulenelement aufweist und dass die beweglichen Einwurfsäulenelemente über die Antriebseinrichtung aufgrund ihrer Bewegung eine Einwurföffnung freigeben, die sich körperlich in wenigstens einem der Einwurfsäulenelemente befindet, oder eine Einwurföffnung durch Bewegung der Einwurfsäulenelemente erzeugen.

Die Einwurfsäule ist derart ausgebildet, dass sie in den Aufnahmebehälter ein- und ausgefahren werden kann. Sofern in die Unterflur-Müllsammeleinrichtung über die Einwurfsäule kein Müll eingebracht wird, befindet sich die Einwurfsäule innerhalb des Aufnahmebehälters und verschließt die in der Abdeckplatte für den Aufnahmebehälter befindliche Einfüllöffnung. Wenn Müll in die Unterflur-Müllsammeleinrichtung eingebracht wird, wird hierzu die Einwurfsäule aus dem Aufnahmebehälter herausgefahren, wobei die Einwurfsäule im ausgefahrenen Zustand eine Einwurföffnung für Müll freigibt oder erzeugt.

Die Unterflur-Müllsammeleinrichtung besteht bevorzugt oberirdisch aus der Einwurfsäule, welche wenigstens eine Einwurföffnung für Müll aufweist. Unterirdisch, oder zumindest semi-unterirdisch ist der Aufnahmebehälter vorgesehen, der beispielsweise bis zu 5m³ Fassungsvermögen haben kann. Müll, der über die Einwurfsäule eingeworfen wird, gelangt durch diese in den Aufnahmebehälter hinein. Oberirdisch sichtbar ist bevorzugt nur die Einwurfsäule, die nur einen geringen Platzbedarf hat, und die in einem ansprechenden Design ausgebildet sein kann. Weiterhin kann auch die Abdeckplatte des Aufnahmebehälters sichtbar sein. Die eigentliche Lagerung des Mülls erfolgt in dem großen, unterirdischen oder zumindest semi-unterirdischen Aufnahmebehälter.

In einer bevorzugten Ausführungsform besteht die Einwurfsäule aus genau zwei Einwurfsäulenelementen.

Erfindungsgemäß ist weiterhin vorgesehen, dass die zwei oder mehr Einwurfsäulenelemente beweglich angeordnet sind. Hierzu ist die Antriebseinrichtung vorgesehen, die weiter unten in größerem Detail beschrieben wird. Durch die bewegliche Anordnung wird ermöglicht, dass die Einwurfsäulenelemente, insbesondere in der wie oben schon beschriebenen Weise, in den Aufnahmebehälter der Unterflur-Müllsammeleinrichtung eingefahren und aus diesem herausgefahren werden beziehungsweise werden können. Je nach Ausgestaltung kann vorgesehen sein, dass die Einwurfsäulenelemente unabhängig voneinander beweglich, oder aber gekoppelt beweglich angeordnet sind. Bevorzugte Ausführungsbeispiele hierzu werden im weiteren Verlauf der Beschreibung näher erläutert.

Schließlich ist erfindungsgemäß vorgesehen, dass die beweglichen Einwurfsäulenelemente über Antriebseinrichtung derart bereitgestellt sind, dass sie in der Lage sind, aufgrund ihrer Bewegung eine Einwurföffnung freizugeben oder zu erzeugen. Im erstgenannten Fall befindet sich eine Einwurföffnung körperlich in wenigstens einem der Einwurfsäulenelemente. Durch eine entsprechende Bewegung wird diese Einwurföffnung dann freigegeben. Im letztgenannten Fall ist in der Einwurfsäule keine körperliche Einwurföffnung vorgesehen. Vielmehr entsteht die Einwurföffnung durch die Bewegung der Einwurfsäulenelemente. Wenn sich diese in geeigneter Weise gerichtet bewegen, kann beispielsweise die Situation auftreten, dass sich die Einwurfsäulenelemente während der Bewegung, insbesondere während der Bewegung in eine Position, in der eine Befüllung der Einwurfsäule mit Müll erfolgt, auseinander, das heißt voneinander weg, bewegen, wodurch ein Spalt zwischen den Einwurfsäulenelementen entsteht. Dieser Spalt kann dann die Funktion einer Einwurföffnung übernehmen beziehungsweise die Einwurföffnung darstellen.

Die grundlegende Funktionsweise der Einwurfsäule sowie des Verfahrens, wie eine Befüllung einer Unterflur-Müllsammeleinrichtung über die Einwurfsäule erfolgt, ist insbesondere wie folgt:
Über eine Aktivierungseinrichtung, beispielsweise eine Aktivierungssäule, die weiter unten noch näher erläutert ist, wird die Einwurfsäule, beziehungsweise die Antriebseinrichtung der Einwurfsäule, aktiviert.

Im Ausgangszustand befindet sich die Einwurfsäule in einer eingefahrenen Position. Die Einwurfsäule befindet sich in diesem Fall innerhalb des Aufnahmebehälters der Unterflur-Müllsammeleinrichtung. Die Einfüllöffnung innerhalb der Abdeckplatte des Aufnahmebehälters ist dann verschlossen. Dies erfolgt durch die Einwurfsäule. Bei einer Aktivierung wird die Einwurfsäule aus der ersten eingefahrenen Position in eine zweite, ausgefahrene Position verfahren. In dieser zweiten, ausgefahrenen Position befindet sich die Einwurfsäule außerhalb des Aufnahmebehälters, insbesondere außerhalb der Abdeckplatte. In der ausgefahren Position gibt die Einwurfsäule die Einwurföffnung für Müll frei, oder aber es wird mittels der Einwurfsäulenelemente eine solche Einwurföffnung erzeugt. Beispielsweise kann eine solche Einwurföffnung innerhalb der Einwurfsäule vorgesehen sein. Oder aber die Einwurfsäule bildet eine derartige Einwurföffnung. Nach erfolgter Beladung der Einwurfsäule mit Müll wird die Einwurfsäule wieder in die eingefahrene Position innerhalb des Aufnahmebehälters hinein gefahren. Dabei kann die Einwurfsäule in einer bevorzugten Ausführungsform eine Entleerungsöffnung freigeben, über die der in der Einwurfsäule befindliche Müll in den Aufnahmebehälter entleert wird. Einwurföffnung und Entleerungsöffnung können je nach Ausgestaltung identisch sein, oder aber es handelt sich um unterschiedliche Öffnungen.

Die Einwurfsäule ist bevorzugt in zwei oder mehr Einwurfsäulenelemente längsteteilt.

Bei den Einwurfsäulenelementen kann es sich bevorzugt um schalenförmige Elemente handeln.

Unter einer Schale wird dabei insbesondere ein flächiges Tragwerk verstanden, das einfach oder doppelt (räumlich) gekrümmt sein kann.

Wenn es sich bei den Einwurfsäulenelementen um einfach gekrümmte Schalenelemente handelt, stellen diese bevorzugt so genannte Zylinderschalen dar, welche über die Längsausdehnung einen in einer Richtung gekrümmten Verlauf haben.

In einer bevorzugten Ausgestaltung ist vorgesehen, dass jedes Einwurfsäulenelement in Form einer zweifach gekrümmten Schale ausgebildet ist, und dass die zweifach gekrümmte Schale insbesondere eine Schalenfläche mit gegensinnig gerichteten Hauptkrümmungen aufweist. Eine solche Ausgestaltung der Einwurfsäulenelemente hat insbesondere den Vorteil, dass die Einwurfsäulenelemente im eingefahrenen Zustand der Einwurfsäule nicht zu weit in die Unterflur-Müllsammeleinrichtung, beispielsweise in deren Aufnahmebehälter, hineinragen, da durch die doppelte Krümmung die Einwurfsäulenelemente beim Einfahren seitlich wegbewegt werden. Eine derart ausgestaltete Einwurfsäule stellt somit eine sehr platzsparende Variante dar.

Insbesondere kann es sich bei der wie vorstehende beschriebenen doppelt gekrümmten Schale um eine so genannte Translationsschale handeln. Eine solche Translationsschale entsteht durch die Bewegung einer ebenen Kurve (Erzeugende) längs einer zweiten ebenen Kurve (Leitkurve), die nicht in der Ebene der Erzeugenden liegt. Eine solche Schale hat bei Draufsicht auf das Schaleninnere bevorzugt eine konvexe Struktur, insbesondere eine Leitkurve mit einem konvexen Verlauf. In anderer Ausgestaltung kann die doppelt gekrümmte Schale auch in Form eines hyperbolischen Paraboloids ausgebildet sein.

Eine wie vorstehend beschriebene doppelt gekrümmte Schale weist zunächst eine erste Krümmung auf, die durch die Erzeugende gebildet wird und die der Schale zunächst die Form einer Zylinderschale verleiht, welche über die Längsausdehnung einen in eine Richtung gekrümmten Verlauf hat. Zusätzlich weist die Schale noch eine zweite Krümmung auf, die durch die Leitkurve gebildet wird, wobei die Krümmung der Leitkurve anders gerichtet ist als die Krümmung der Erzeugenden. Insbesondere entsteht dadurch eine Schalenfläche mit gegensinnig gerichteten Hauptkrümmungen.

In weiterer Ausgestaltung ist bevorzugt vorgesehen, dass die Einwurfsäulenelemente in Bezug zueinander gegensinnig beweglich angeordnet sind. Wenn die Einwurfsäulenelemente gekrümmt ausgebildet sind, ist bevorzugt vorgesehen, dass die Einwurfsäulenelemente gegensinnig beweglich, insbesondere gegensinnig auf einer Kreisbahn beweglich und laufend, angeordnet oder ausgebildet sind.

Je nach Ausgestaltung kann vorgesehen sein, dass jedes Einwurfsäulenelement für sich alleine und unabhängig von den anderen Einwurfsäulenelementen beweglich ist. In bevorzugter Ausgestaltung ist vorgesehen, dass die Einwurfsäulenelemente in ihrer Bewegung gekoppelt, das heißt verknüpft, beweglich angeordnet sind. Dies kann beispielsweise über geeignete Zahnradkonstruktionen, Führungselemente und dergleichen erfolgen, wie weiter unten in größerem Detail beschrieben wird.

Der Antrieb der Einwurfsäulenelemente ist nicht auf bestimmte Typen von Antriebseinrichtungen beschränkt. Wenn sich die Einwurfsäulenelemente gegensinnig, insbesondere gegensinnig auf einer Kreisbahn bewegen, kann dies beispielsweise mittels einer Zahnradkonstruktion erfolgen, wobei jedes Einwurfsäulenelement, insbesondere an einer gekrümmten Wand oder Oberfläche, wenigstens ein Zahnrad oder Zahnradsegment aufweist oder als ein solches Zahnradsegment ausgebildet ist, wobei sich die Zahnräder oder Zahnradsegmente der beiden Einwurfsäulenelemente gegenüberliegen, und wobei die Zahnräder oder Zahnradsegmente aufeinander abrollen. Der eigentliche Antrieb kann beispielsweise als elektrischer Antrieb ausgebildet sein.

Hierbei kommt bevorzugt ein elektrischer Motor zum Einsatz. Es sind aber auch hydraulische oder pneumatische Antriebsmöglichkeiten denkbar. Beispielsweise könnte die Einwurfsäule auch rein mechanisch angetrieben werden, beispielsweise über eine Seilwinde mit Kurbel. In weiterer Ausgestaltung weist die Antriebseinrichtung bevorzugt Führungselemente, beispielsweise in Form von Schienen oder dergleichen auf, entlang derer die Einwurfsäulenelemente gerichtet verfahren werden können.

In bevorzugter Ausgestaltung weisen die Einwurfsäulenelemente an einem ersten, oberen Ende, bei dem es sich bevorzugt um eine Stirnseite der Einwurfsäulenelemente handelt, ein als Deckelelement fungierendes Abschlusselement auf, oder sind als ein solches Deckelelement ausgebildet. Alternativ oder zusätzlich weisen die Einwurfsäulenelemente an einem zweiten, unteren Ende, bei dem es sich bevorzugt um eine Stirnseite der Einwurfsäulenelemente handelt, ein als Bodenelement fungierendes Abschlusselement auf, oder sind als Bodenelement ausgebildet. Wenn die Einwurfsäulenelemente schalenförmig ausgebildet sind, stellen die Abschlusselemente bevorzugt eine Begrenzung an den Stirnseiten der Schalenelemente dar.

Die Deckelelemente der Einwurfsäulenelemente bilden den oberen Abschluss der Einwurfsäule. Die Deckelelemente können dabei so ausgebildet sein, dass sie im eingefahrenen Zustand der Einwurfsäule die Einfüllöffnung in der Abdeckplatte des Aufnahmebehälters verschließen. Wenn die Einwurfsäulenelemente gekrümmt sind, können die beiden Bodenelemente auseinander liegen, so dass sie die Entleerung des in der Einwurfsäule befindlichen Mülls ermöglichen.

Wenn die Einwurfsäule in die Befüllungsposition ausgefahren wird, bewegen sich die oberen Deckelelemente, insbesondere dann, wenn die Einwurfsäulenelemente wie oben beschrieben gekrümmt ausgebildet sind, auseinander. Die Bodenelemente bewegen sich aufeinander zu, bis sie sich berühren, so dass die Einwurfsäule am Boden geschlossen ist. Nun kann der Müll in die Einwurfsäule eingeworfen werden, wobei die beiden auseinander gefahrenen oberen Deckelelemente die Einwurföffnung freigeben oder bilden. Wird die Einwurfsäule danach wieder eingefahren, bewegen sich die beiden Bodenelemente auseinander, und geben die Entleerungsöffnung frei, so dass der in der Einwurfsäule befindliche Müll in den Aufnahmebehälter gelangen kann.

Die am unteren Ende als Bodenelemente fungierenden Abschlusselemente sind nicht unbedingt erforderlich und stellen somit ein optionales Merkmal dar. Im einfachsten Fall können die Einwurfsäulenelemente nach unten offen sein. Lediglich die oberen Abschlusselemente in Form von Deckelelementen sind bevorzugt vorgesehen, da hierüber im eingefahrenen Zustand der Einwurfsäule die in der Abdeckplatte befindliche Einfüllöffnung verschlossen ist. Wenn sich die Einwurfsäule im ausgefahrenen Zustand befindet und die Einwurföffnung vorhanden ist, kann Müll auf einfache Weise unbegrenzt in den Aufnahmebehälter eingefüllt werden.

Es kann aber auch gewollt sein, dass die Menge des einzuwerfenden Mülls portioniert und begrenzt wird. In diesem Fall werden bevorzugt die Bodenelemente vorgesehen. Wenn sich die Einwurfsäule in der ausgefahrenen Position befindet, ist, insbesondere wenn die Einwurfsäulenelemente gekrümmt sind, die Einwurfsäule durch die Bodenelemente nach unten abgeschlossen, so dass eine raummäßig begrenzte Kammer zur Einführung von Müll bereitsteht. Erst wenn durch die Bewegung der Einwurfsäulenelemente, während der die Einwurfsäule eingefahren wird, die durch die Einwurfsäulenelemente bereitgestellte Einwurföffnung geschlossen wird, öffnen sich Bodenelemente, so dass in entsprechender Weise eine Entleerungsöffnung freigegeben wird und die in der Einwurfsäule befindliche Müllportion in den Aufnahmebehälter entleert wird. Eine solche Ausgestaltung kann beispielsweise von Vorteil sein, wenn die einzuführende Müllmenge pro Beladevorgang begrenzt werden soll, etwa wenn pro Beladevorgang eine Gebühr abgerechnet werden soll.

In weiterer Ausgestaltung weist die Antriebseinrichtung eine Einrichtung auf, um die Einwurfsäulenelemente in deren Bewegung zu koppeln. Hierbei kann es sich beispielsweise um wie weiter oben bereits geschilderte Zahnradkonstruktionen handeln.

Die Einwurfsäule kann mittels der Antriebseinrichtung zwischen einer ersten Position, in der eine Befüllung der Einwurfsäule mit Müll erfolgt, und einer zweiten Position, in der eine Entleerung der Einwurfsäule in den Aufnahmebehälter erfolgt, verfahrbar sein oder verfahren werden.

Bevorzugt ist die Einwurfsäule derart bereitgestellt, dass sie in der Lage ist, im eingefahrenen Zustand die Einfüllöffnung der Abdeckplatte zu verschließen. Alternativ oder zusätzlich ist die Einwurfsäule bevorzugt derart bereitgestellt, dass sie in der Lage ist, im ausgefahrenen Zustand die Einwurföffnung für Müll und/oder im eingefahrenen Zustand eine Entleerungsöffnung für Müll bereitzustellen.

In weiterer Ausgestaltung kann eine Aktivierungseinheit zum Aktivieren der Einwurfsäule, insbesondere zum Aktivieren der Antriebseinrichtung der Einwurfsäule, vorgesehen sein. Hierbei kann es sich beispielsweise um eine Aktivierungssäule handeln. Die Aktivierung kann beispielsweise mittels Eingabe eines Codes, oder unter Zuhilfenahme einer Chipkarte, erfolgen.

Gemäß einem zweiten Aspekt der vorliegenden Erfindung wird ein Verfahren zum Befüllen einer wie vorstehend beschriebenen erfindungsgemäßen Unterflur-Müilsammeleinrichtung, mit Müll, insbesondere mit einer Müllportion bereitgestellt, wobei eine Müllportion insbesondere eine mengenmäßig begrenzte Müllmenge darstellt. Dabei wird der Müll mittels der Einwurfsäule in einen Aufnahmebehälter der Unterflur-Müllsammeleinrichtung eingebracht. Aus diesem Grund wird bezüglich der Ausgestaltung und Funktionsweise des Verfahrens vollumfänglich auch auf die vorstehenden Ausführungen zur erfindungsgemäßen Unterflur-Müllsammeleinrichtung Bezug genommen und verwiesen. Erfindungsgemäß ist das Verfahren dadurch gekennzeichnet, dass die Einwurfsäule mittels der Antriebseinrichtung in eine Position, in der eine Befüllung der Einwurfsäule mit Müll erfolgt, verfahren wird.

Es kann vorgesehen sein, dass die Einwurfsäule mittels der Antriebseinrichtung zwischen einer ersten Position, in der eine Befüllung der Einwurfsäule mit Müll erfolgt, und einer zweiten Position, in der eine Entleerung der Einwurfsäule in den Aufnahmebehälter der Unterflur-Müllsammeleinrichtung erfolgt, verfahren wird.

Weiterhin kann es vorgesehen sein, dass die Einwurfsäule eine Einfüllöffnung in einer Abdeckplatte der Unterflur-Müllsammeleirichtung zumindest zeitweilig verschließt, was insbesondere in der vorstehend beschriebenen zweiten Position erfolgt.

Die Erfindung wird nun anhand eines Ausführungsbeispiels unter Bezugnahme auf die beiliegenden Zeichnungen näher erläutert. Es zeigen
- Figur 1: in mehreren Darstellungen eine Unterflur-Müllsammeleinrichtung, bei der sich die Einwurfsäule, die aus zwei gekrümmten Einwurfsäulenelementen gebildet ist, im eingefahrenen Zustand befindet;
- Figur 2: in mehreren Darstellungen die Unterflur-Müllsammeleinrichtung, bei der sich die Einwurfsäule im ausgefahrenen Zustand befindet; und
- Figur 3: in mehreren Darstellungen, wie ein Befüllvorgang der Unterflur-Müllsammeleinrichtung erfolgt.

In den Figuren ist eine Unterflur-Müllsammeleinrichtung 10 dargestellt, welche einen großen Aufnahmebehälter 11 aufweist, der im Boden eingelassen ist. Nach oben wird der Aufnahmebehälter 11 durch eine Abdeckplatte 12 abgeschlossen. In der Abdeckplatte 12 befindet sich eine Einfüllöffnung 13, über die der Müll tatsächlich in den Aufnahmebehälter 11 gelangen kann. Die Einfüllöffnung 13 wirkt mit einer Einwurfsäule 20 zusammen, die in den Aufnahmebehälter 11 eingefahren und aus diesem herausgefahren werden kann, was durch eine nicht dargestellte Antriebseinrichtung realisiert ist. Die Aktivierung eines solchen Verfahrvorgangs erfolgt über eine Aktivierungseinrichtung 14, die beispielsweise mittels einer Codekarte oder dergleichen gesteuert werden kann.

Die Einwurfsäule 20 ist in zwei Einwurfsäulenelemente 21 und 24 längsgeteilt, wobei die Einwurfsäulenelemente 21, 24 als Schalenelemente mit doppelter Krümmung ausgebildet sind. Bevorzugt handelt es sich hierbei um Translationsschalen. Eine solche Translationsschale entsteht, wie insbesondere in Figur 1 dargestellt ist, durch die Bewegung einer ebenen Kurve, der Erzeugenden 27, längs einer zweiten ebenen Kurve, der Leitkurve 28, wobei die Leitkurve 28 nicht in der Ebene der Erzeugenden 27 liegt. Eine solche Schale hat bei Draufsicht auf das Schaleninnere bevorzugt eine konvexe Struktur, insbesondere eine Leitkurve 28 mit einem konvexen Verlauf.

Eine solche doppelt gekrümmte Schale weist zunächst eine erste Krümmung auf, die durch die Erzeugende 27 gebildet wird und die der Schale zunächst die Form einer Zylinderschale verleiht, welche über die Längsausdehnung L der Einwurfsäule 20 einen gekrümmten Verlauf hat. Zusätzlich weist die Schale noch eine zweite Krümmung auf, die durch die Leitkurve 28 gebildet wird, wobei die Krümmung der Leitkurve 28 anders gerichtet ist als die Krümmung der Erzeugenden 27. Dadurch entsteht eine Schalenfläche mit gegensinnig gerichteten Hauptkrümmungen.

Sowohl am oberen Ende als auch am unteren Ende sind die Einwurfsäulenelemente 21, 24 durch Abschlusselemente begrenzt, die jeweils in Form von Deckelelementen 22, 25 und Bodenelementen 23, 26 ausgebildet sind.

Nachfolgend werden die Funktionsweise der Unterflur-Müllsammeleinrichtung 10 sowie ein Verfahren zum Befüllen der Unterflur-Müllsammeleinrichtung 10 mit Müll beschrieben.

Über die Aktivierungseinrichtung 14 wird die Einwurfsäule 20, beziehungsweise die Antriebseinrichtung der Einwurfsäule 20, aktiviert.

Im Ausgangszustand, der in Figur 2 und in entsprechender Weise in Figur 3 dargestellt ist, befindet sich die Einwurfsäule 20 in einer eingefahrenen Position. Die Einwurfsäule 20 befindet sich in diesem Fall innerhalb des Aufnahmebehälters 11 der Unterflur-Müllsammeleinrichtung 10.

Die Einfüllöffnung 13 innerhalb der Abdeckplatte 12 des Aufnahmebehälters 11 ist dann verschlossen. Dies erfolgt durch die Deckelelemente 22, 25 der Einwurfsäulenelemente 21, 24.

Bei einer Aktivierung wird die Einwurfsäule 20 aus der ersten, eingefahrenen Position in eine zweite, ausgefahrene Position verfahren beziehungsweise bewegt, die in Figur 1 und in entsprechender Weise in Figur 3 dargestellt ist. In dieser zweiten, ausgefahrenen Position befindet sich die Einwurfsäule 20 außerhalb des Aufnahmebehälters 11, insbesondere außerhalb der Abdeckplatte 12. In der ausgefahren Position geben die Einwurfsäulenelemente 21, 24, der Einwurfsäule 20, die aufgrund der Krümmung auseinanderfahren, eine Einwurföffnung 29 für Müll frei, oder aber es wird mittels der Einwurfsäulenelemente 21, 24 eine solche Einwurföffnung 29 erzeugt.

Nach erfolgter Beladung der Einwurfsäule 20 mit Müll, hier in Form eines Müllsacks 40, werden die Einwurfsäulenelemente 21, 24 der Einwurfsäule 20 wieder in die eingefahrene Position innerhalb des Aufnahmebehälters 11 hinein gefahren. Dabei geben die Einwurfsäulenelemente 21, 24 in einer bevorzugten Ausführungsform eine Entleerungsöffnung 30 frei, über die der in der Einwurfsäule 20 befindliche Müll in Form des Müllsacks 40 in den Aufnahmebehälter 11 entleert wird.

Die Deckelelemente 22, 25 der Einwurfsäulenelemente 21, 24 bilden den oberen Abschluss der Einwurfsäule 20. Die Deckelelemente 22, 25 sind dabei so ausgebildet, dass sie im eingefahrenen Zustand der Einwurfsäule 20 die Einfüllöffnung 13 in der Abdeckplatte 12 des Aufnahmebehälters 11 verschließen. Wenn die Einwurfsäulenelemente 21, 24 gekrümmt sind, können die beiden Bodenelemente 23, 26 in diesem Zustand auseinander liegen, so dass sie die Entleerung des in der Einwurfsäule 20 befindlichen Mülls ermöglichen.

Wenn die Einwurfsäule 20 in die Befüllungsposition ausgefahren wird, bewegen sich die oberen Deckelelemente 22, 25, insbesondere dann, wenn die Einwurfsäulenelemente 21, 24 wie oben beschrieben gekrümmt ausgebildet sind, auseinander. Die Bodenelemente 23, 26 bewegen sich aufeinander zu, bis sie sich berühren, so dass die Einwurfsäule 20 am Boden geschlossen ist. Nun kann der Müll, hier in Form des Müllsacks 40, in die Einwurfsäule 20 eingeworfen werden, wobei die beiden auseinander gefahrenen oberen Deckelelemente 22, 25 die Einwurföffnung 29 freigeben beziehungsweise erzeugen. Wird die Einwurfsäule 20 danach wieder eingefahren, bewegen sich die beiden Bodenelemente 23, 26 auseinander, und geben die Entleerungsöffnung 30 frei, so dass der in der Einwurfsäule 20 befindliche Müll in den Aufnahmebehälter 11 gelangen kann.

### Bezugszeichenliste

- 10: Unterflur-Müllsammeleinrichtung
- 11: Aufnahmebehälter
- 12: Abdeckplatte
- 13: Einfüllöffnung
- 14: Aktivierungseinrichtung

- 20: Einwurfsäule
- 21: Einwurfsäulenelement
- 22: Deckelelement
- 23: Bodenelement
- 24: Einwurfsäulenelement
- 25: Deckelelement
- 26: Bodenelement
- 27: Erzeugende
- 28: Leitkurve
- 29: Einwurföffnung
- 30: Entleerungsöffnung

- 40: Müllsack

- L: Längsausdehnung der Einwurfsäule

## Patentansprüche

1. Unterflur-Müllsammeleinrichtung (10), aufweisend einen Aufnahmebehälter (11) zur Aufnahme von Müll (40), sowie eine Abdeckplatte (12), weiche den Aufnahmebehälter (11) nach oben abschließt, wobei in der Abdeckplatte (12) eine Einfüllöffnung (13) für Müll vorgesehen ist, sowie weiterhin aufweisend eine Einwurfsäule (20) für Müll, welche mit der Einfüllöffnung (13) in der Abdeckplatte (12) zusammenwirkt, wobei die Einwurfsäule (20) innerhalb der Einfüllöffnung (13) einfahrbar und ausfahrbar angeordnet ist, **dadurch gekennzeichnet, dass** die Einwurfsäule (20) in zwei oder mehr Einwurfsäulenelemente (21, 24) unterteilt ist, dass die zwei oder mehr Einwurfsäulenelemente (21, 24) beweglich angeordnet sind, dass die Unterflur-Müllsammeleinrichtung (10) eine Antriebseinrichtung zur Bewegung von wenigstens einem Einwurfsäulenelement (21, 24) aufweist und dass die beweglichen Einwurfsäulenelemente (21, 24) über die Antriebseinrichtung aufgrund ihrer Bewegung eine Einwurföffnung freigeben, die sich körperlich in wenigstens einem der Einwurfsäulenelemente (21, 24) befindet, oder eine Einwurföffnung (29) durch Bewegung der Einwurfsäulenelemente (21, 24) erzeugen.

2. Unterflur-Müllsammeleinrichtung nach Anspruch 1, **dadurch gekennzeichnet, dass** die Einwurfsäule (20) in zwei oder mehr Einwurfsäulenelemente (21, 24) längsgeteilt ist.

3. Unterflur-Müllsammeleinrichtung nach Anspruch 1 oder 2, **dadurch gekennzeichnet, dass** die Einwurfsäulenelemente (21, 24) schalenförmig ausgebildet sind.

4. Unterflur-Müllsammeleinrichtung nach Anspruch 3, **dadurch gekennzeichnet, dass** jedes Einwurfsäulenelement (21, 24) in Form einer zweifach gekrümmten Schale ausgebildet ist und dass die zweifach gekrümmte Schale insbesondere eine Schalenfläche mit gegensinnig gerichteten Hauptkrümmungen (27, 28) aufweist.

5. Unterflur-Müllsammeleinrichtung nach einem der Ansprüche 1 bis 4, **dadurch gekennzeichnet, dass** die Einwurfsäulenelemente (21, 24) in Bezug zueinander gegensinnig beweglich angeordnet sind.

6. Unterflur-Müllsammeleinrichtung nach einem der Ansprüche 1 bis 5, **dadurch gekennzeichnet, dass** die Einwurfsäulenelemente (21, 24) in ihrer Bewegung gekoppelt beweglich angeordnet sind.

7. Unterflur-Müllsammeleinrichtung nach einem der Ansprüche 1 bis 6, **dadurch gekennzeichnet, dass** die Einwurfsäulenelemente (21, 24) an einem ersten, oberen Ende ein als Deckelelement (22, 25) fungierendes Abschlusselement aufweisen oder als Deckelelement (22, 25) ausgebildet sind und/oder dass die Einwurfsäulenelemente (21, 24) an einem zweiten, unteren Ende ein als Bodenelement (23, 26) fungierendes Abschlusselement aufweisen oder als Bodenelement (23, 26) ausgebildet sind.

8. Unterflur-Müllsammeleinrichtung nach einem der Ansprüche 1 bis 7, **dadurch gekennzeichnet, dass** die Antriebseinrichtung eine Einrichtung aufweist, um die Einwurfsäulenelemente (21, 24) in deren Bewegung zu koppeln.

9. Unterflur-Müllsammeleinrichtung nach einem der Ansprüche 1 bis 8, **dadurch gekennzeichnet, dass** die Einwurfsäule (20) derart bereitgestellt ist, dass sie in der Lage ist, im eingefahrenen Zustand die Einfüllöffnung (13) der Abdeckplatte (12) zu verschließen.

10. Unterflur-Müllsammeleinrichtung nach einem der Ansprüche 1 bis 9, **dadurch gekennzeichnet, dass** die Einwurfsäule (20) derart bereitgestellt ist, dass sie in der Lage ist, im ausgefahrenen Zustand die Einwurföffnung (29) für Müll bereitzustellen.

11. Unterflur-Müllsammeleinrichtung nach einem der Ansprüche 1 bis 10, **dadurch gekennzeichnet, dass** die Einwurfsäule (20) derart bereitgestellt ist, dass sie in der Lage ist, im eingefahrenen Zustand eine Entleerungsöffnung (30) für Müll bereitzustellen.

12. Unterflur-Müllsammeleinrichtung nach einem der Ansprüche 1 bis 11, **dadurch gekennzeichnet, dass** diese eine Aktivierungseinrichtung (14) zum Aktivieren der Einwurfsäule (20), insbesondere zum Aktivieren der Antriebseinrichtung, aufweist.

13. Verfahren zum Befüllen einer Unterflur-Müllsammeleinrichtung (10) nach einem der Ansprüche 1 bis 12 mit Müll, wobei der Müll mittels der Einwurfsäule (20) in den Aufnahmebehälter (11) der Unterflur-Müllsammeleinrichtung (10) eingebracht wird, **dadurch gekennzeichnet, dass** die Einwurfsäule (20) mittels der Antriebseinrichtung in eine Position, in der eine Befüllung der Einwurfsäule (20) mit Müll erfolgt, verfahren wird.

## Claims

1. Underfloor waste-collection-arrangement (10), comprising a receiving receptacle (11) for receiving waste (40), as well as a cover plate (12), which closes the receiving receptacle (11) at the top, whereby the cover plate (12) is provided with a loading opening (13) for waste, and further comprising a throw-in column (20) for waste, which interacts with the loading opening (13) in the cover plate (12), whereby the throw-in column (20) is arranged in the loading opening (13) in a retractable and an extendable manner, **characterized in that** the throw-in column (20) is divided in two or more throw-in column elements (21, 24), that the two or more throw-in column elements (21, 24) are arranged in a movable manner, that the underfloor waste-collection-arrangement (10) comprises a drive device for moving at least one of the throw-in column elements (21, 24) and that the movable throw-in column elements (21, 24), via said drive device, release a throw-in opening based on their movement, which is physically provided in at least one of the throw-in column elements (21, 24), or generate a throw-in opening (29) through the movement of the throw-in column elements (21, 24).

2. Underfloor waste-collection arrangement according to claim 1, **characterized in that** the throw-in column (20) is longitudinally divided in two or more throw-in column elements (21, 24).

3. Underfloor waste-collection arrangement according to claim 1 or 2, **characterized in that** the throw-in column elements (21, 24) have a shell-like configuration.

4. Underfloor waste-collection arrangement according to claim 3, **characterized in that** each throw-in column element (21, 24) is designed in the form of a double-curved shell and that the double-curved shell in particular has a shell surface with main curvatures (27, 28) directed in opposite directions

5. Underfloor waste-collection arrangement according to anyone of claims 1 to 4, **characterized in that** the throw-in column elements (21, 24) are arranged so as to be movable in opposite directions with respect to one another.

6. Underfloor waste-collection arrangement according to anyone of claims 1 to 5, **characterized in that** the throw-in column elements (12, 24) are arranged so as to be movable in opposite directions with respect to one another.

7. Underfloor waste-collection arrangement according to anyone of claims 1 to 6, **characterized in that** the throw-in column elements (21, 24) have at a first, upper end a finishing element functioning as a lid element (22, 25) or are designed as a lid element (22, 25) and/or that the throw-in column elements (21, 24) have at a second, lower end a finishing element functioning as a bottom element (23, 26) or are designed as a bottom element (23, 26).

8. Underfloor waste-collection arrangement according to anyone of claims 1 to 7, **characterized in that** the drive device comprises a device for coupling the throw-in column elements (21, 24) in their movement.

9. Underfloor waste-collection arrangement according to anyone of claims 1 to 8, **characterized in that** the throw-in column (20) is provided in such a way that it is capable to close the loading opening (13) of the cover plate (12) in the retracted state.

10. Underfloor waste-collection arrangement according to anyone of claims 1 to 9, **characterized in that** the throw-in column (20) is provided in such a way that it is capable to provide the throw-in opening (29) for waste in the extended state.

11. Underfloor waste-collection arrangement according to anyone of claims 1 to 10, **characterized in that** the throw-in column (20) is provided in such a way that it is capable to provide a discharge opening (30) for waste in the retracted state.

12. Underfloor waste-collection arrangement according to anyone of claims 1 to 11, **characterized in that** it comprises an activation device (14) for activating the throw-in column (20), in particular for activating the drive device.

13. Method for filling an underfloor waste-collection arrangement (10) according to anyone of claims 1 to 12 with waste, whereby the waste is loaded into the receiving receptacle (11) of the underfloor waste-collection arrangement (10) by means of the throw-in column (20), **characterized in that** the throw-in column (20), by means of the drive device, is moved into a position in which a filling of the throw-in column (20) with waste takes place.

## Revendications

1. Dispositif de collecte de déchets souterrains (10), présentant un réservoir de réception (11) pour la réception de déchets (40), ainsi qu'une plaque de recouvrement (12) qui ferme vers le haut le réservoir de réception (11), dans lequel dans la plaque de recouvrement (12) une ouverture de remplissage (13) est prévue pour des déchets, ainsi que présentant en outre une colonne d'introduction (20) pour des déchets qui coagit avec l'ouverture de remplissage (13) dans la plaque de recouvrement (12), dans lequel la colonne d'introduction (20) est agencée de manière rentrable et sortable à l'intérieur de l'ouverture de remplissage (13), **caractérisé en ce que** la colonne d'introduction (20) est divisée en deux ou plusieurs éléments de colonne d'introduction (21, 24), que les deux ou plusieurs éléments de colonne d'introduction (21, 24) sont agencés de manière mobile, que le dispositif de collecte de déchets souterrains (10) présente un dispositif d'entraînement pour le déplacement d'au moins un élément de colonne d'introduction (21, 24) et que les éléments de colonne d'introduction (21, 24) mobiles libèrent par le biais du dispositif d'entraînement en raison de leur mouvement une ouverture d'introduction qui se trouve physiquement dans au moins un des éléments de colonne d'introduction (21, 24), ou génèrent une ouverture d'introduction (29) par mouvement des éléments de colonne d'introduction (21, 24).

2. Dispositif de collecte de déchets souterrains selon la revendication 1, **caractérisé en ce que** la colonne d'introduction (20) est divisée en longueur en deux ou plusieurs éléments de colonne d'introduction (21, 24).

3. Dispositif de collecte de déchets souterrains selon la revendication 1 ou 2, **caractérisé en ce que** les éléments de colonne d'introduction (21, 24) sont réalisés en forme de coque.

4. Dispositif de collecte de déchets souterrains selon la revendication 3, **caractérisé en ce que** chaque élément de colonne d'introduction (21, 24) est réalisé sous la forme d'une coque courbée doublement et que la coque courbée doublement présente en particulier une surface de coque avec des courbures principales dirigées en sens inverse (27, 28).

5. Dispositif de collecte de déchets souterrains selon l'une des revendications 1 à 4, **caractérisé en ce que** les éléments de colonne d'introduction (21, 24) sont agencés de manière mobile en sens inverse l'un par rapport à l'autre.

6. Dispositif de collecte de déchets souterrains selon l'une des revendications 1 à 5, **caractérisé en ce que** les éléments de colonne d'introduction (21, 24) sont agencés de manière mobile en étant couplés dans leur mouvement.

7. Dispositif de collecte de déchets souterrains selon l'une des revendications 1 à 6, **caractérisé en ce que** les éléments de colonne d'introduction (21, 24) présentent au niveau d'une première extrémité supérieure un élément terminal fonctionnant comme élément de couvercle (22, 25) ou sont réalisés comme élément de couvercle (22, 25) et/ou que les éléments de colonne d'introduction (21, 24) présentent au niveau d'une seconde extrémité inférieure un élément terminal fonctionnant comme élément de fond (23, 26) ou sont réalisés comme élément de fond (23, 26).

8. Dispositif de collecte de déchets souterrains selon l'une des revendications 1 à 7, **caractérisé en ce que** le dispositif d'entraînement présente un dispositif afin de coupler les éléments de colonne d'introduction (21, 24) dans leur mouvement.

9. Dispositif de collecte de déchets souterrains selon l'une des revendications 1 à 8, **caractérisé en ce que** la colonne d'introduction (20) est mise à disposition de telle manière qu'elle soit en mesure de fermer dans l'état rentré l'ouverture de remplissage (13) de la plaque de recouvrement (12).

10. Dispositif de collecte de déchets souterrains selon l'une des revendications 1 à 9, **caractérisé en ce que** la colonne d'introduction (20) est mise à disposition de telle manière qu'elle soit en mesure de mettre à disposition dans l'état sorti l'ouverture d'introduction (29) pour des déchets.

11. Dispositif de collecte de déchets souterrains selon l'une des revendications 1 à 10, **caractérisé en ce que** la colonne d'introduction (20) est mise à disposition de telle manière qu'elle soit en mesure de mettre à disposition dans l'état rentré une ouverture de vidange (30) pour des déchets.

12. Dispositif de collecte de déchets souterrains selon l'une des revendications 1 à 11, **caractérisé en ce que** celui-ci présente un dispositif d'activation (14) pour l'activation de la colonne d'introduction (20), en particulier pour l'activation du dispositif d'entraînement.

13. Procédé de remplissage d'un dispositif de collecte de déchets souterrains (10) selon l'une des revendications 1 à 12 avec des déchets, dans lequel les déchets sont introduits au moyen de la colonne d'introduction (20) dans le réservoir de réception (11) du dispositif de collecte de déchets souterrains (10), **caractérisé en ce que** la colonne d'introduction (20) est déplacée au moyen du dispositif d'entraînement dans une position dans laquelle un remplissage de la colonne d'introduction (20) est effectué avec des déchets.
